# DEMANDE DE BREVET EUROPEEN

(11) **EP 0 063 628 A1**
(43) Date de publication de la demande: **03.11.1982**
(21) Numéro de dépôt: 81103214.3
(22) Date de dépôt: 29.04.1981
(51) Int. Cl.: E06C 1/383, E06C 1/32

(54) **Arrangements pour la réalisation d'escaliers portatifs pliables et pour l'accouplement de deux tronçons à employer en position fermée et ouverte**

(71) Demandeur: Talenti, Rino, I-47100 Forli' (IT)
(72) Inventeur: Talenti, Rino, I-47100 Forli' (IT)
(74) Mandataire: Sassatelli, Franco (IT)

(57) **Abrégé**

Les arrangements proposés permettent de réaliser des escaliers portatifs pliables qui, après avoir été ramenés en position fermée présentent une configuration correspondant aux seuls montants rapprochés, dont les bouts sont alignés. Pour obtenir cela, on a adopté, pour les montants (2) un profilé spécial à «C» en aluminium ou autre matériau convenable, conformé pour y insérer deux autres profilés (3) en matériau plastique ou autre matériau convenable, auxquels les échelons (1) de l'escalier sont fixés par des pivots.

L'assemblage de l'escalier est complété en introduisant, aux bouts des profilés extérieurs (2) des montants, des bouchons en matière plastique qui empêchent le défilage des profilés intérieurs. Pour pouvoir obtenir l'alignement des bouts des montants, à escalier fermé, le couple des profilés intérieurs (3) d'un des deux montants est plus court que le profilé extérieur (2) respectif en «C», qui, dans les mouvements d'ouverture ou de fermeture de l'escalier, fait glisser les profilés intérieurs (3) portant les échelons (1).

Pour obtenir le blocage rigide de l'escalier dans les deux positions ouverte et fermée, un dispositif (4) constitué d'une poignée, est monté avec des charnières au profilé en «C» guidant les profilés intérieurs (3). Le dispositif (4) comporte deux dents pénétrant les profilés intérieurs. Outre les échelons (1), une entretoise (5) est montée sur un pivot, l'autre bout de l'entretoise (5) étant monté par un pivot dans le premier échelon (1). Des escaliers pliables de ce genre peuvent être assemblés au moyen d'une charnière spéciale renversable.

## Description

Les exigeances qui ont porté au présent trouvé proviennent surtout du fait que les nouvelles habitations présentent des espaces toujours plus limité à désavantage des pièces à décharge ou autres service, dans lesquelles sont déposés parmi les autres objets même les escaliers portatifs d'emploi domestique.

On a donc pensé de réaliser des escaliers portatifs pliables de façon de réduire leur encombrement seulement à celui des montants rapprochés. Pour mieux comprendre les arrangements imaginés, trois tables ont été annexée avec les figures suivantes:
- Figg. I et 2: vue frontale d'un escalier dans les positions fer mée et ouverte;
Fig. 3: section transversale AA;
- Figg. 4 et 5: vue frontale et section transversale BB de la par tie concernant la poignée de blocage;
- Figg. 6 et 7: vue frontale et latérale d'un escalier double ou bien de deux tronçons connectés pour l'emploi en position fermée ou ouverte;
- Fig. 8: vue latérale de l'escalier double en position ouverte;
- Fig. 9: section transversale CC référée au figg. 6 et 7;
- Fig. 10: particulier de la charnière à renverser en position ou verte;
- Fig. 12: section longitudinale EE;
- Fig. 13: particulier de la partie supérieure de l'escalier double avec la charnière renversée pour l'emploi en position fermée;
- Fig. 14: section transversale FF;
- Fig. I5: particulier de la partie inférieure de l'escalier double avec les dispositifs de connexion de deux tronçons et de réglage de la position fermée;
- Fig. 16: section transversale GG.

Au moyen de la Table I, on peut comprendre les arrangements adoptés pour réaliser le pliement de l'escalier aussi bien que le blo cage en position fermée (figg. I et 3) ou ouverte (fig. 2). Comme l'on note de la représentation graphique, les échelons I de l' escalier, réalisés en profilé d'aluminium ou autre matériel conve nable, sont montés au moyen de pivots dans les deux montants dont chacun résulte formé par un profilé extérieur 2, en aluminium ou autre matériel convenable, avec intérieurement autres deux profi lés 3, en plastique ou autre matériel convenable, auxquels le bout de chaque échelons est interposé et monté par des pivots. L'assemblage résulte complété en fixant aux deux bouts de chaque montant, sur le profilé extérieur 2, un bouchon terminal dans le but d'empêcher le défilage des profilés intérieurs 3.

Toujours de la Table I, en particulier dans la fig. 2, on note com ment les montants peuvent résulter alignés même lorsque l'escalier est fermé. Cela est possible puisque, alors que dans un des deux montants - celui à gauce de la figure - les profilés intérieurs occupent le profilé extérieur 2 en tout sa longueur, dans l'autre montant, au contraire, les profilés 3 sont plus brefs que l'extérieur 2 d'autant quant il suffit pour permettre l'alignement des deux profilés extérieurs même après le pliement des échelons comme à la fig. I. La particulière section de l'échelon I, aussi bien que celle des profilés intérieurs et extérieurs, qu'on peut toutes noter dans la fig. 3, ont été étudiées afin que, à escalier fermé ou plié et dans le montant à droite, les profilés aient un certain jeu à l'intérieur du profilé extérieur 2 qui doit effectuer un glis sement, vers le bas à la fin du pliement.

Pendant l'ouverture de l'escalier, les échelons étant conformés à vide vers le haut, poussent les deux profilé intérieur 3 du mon tant droit contre les parois du profilé extérieur, faisant ainsi 1' -ensemble particulièrement compact.

Grâce au caractéristique qu'on vient de décrire, on a jugé à pro pos de réaliser le blocage de l'esclier soit ouvert soit fermé, en intervenant sur le même montant qui, à droite dans les figg. I, 2 et 3, a le profilé extérieur 2 glissant auprès de ceux intérieurs dans lesquels les échelons sont montés par des pivots.

Le dispositif de blocage, qu'on peut miex observer des figg. 4 et 5, consiste en une poigné 4 qui, réalisée en plastique ou autre matériel convenable, et montée avec une charnière dans le profilé extérieur 2, présente deux dents ou protubérances 4X qui, à travers les trous prévus à cet effet, sont poussés pour interférer a vec un des deux profilés intérieurs et empêcher ainsi des glissements ultérieurs dans le montant en question.

Le seul blocage ci-dessus ne donnerait pas la rigidité d'arrangement qui, nécessaire pour l'emploi de l'escalier, est obtenue moyennant l'entretoise 5 montée par un pivot dans le premier échelon et dans le couple de profilés intérieurs qui, comme représenté dans les figg. 2 et 4, sont coupés en deux tronçons: 3X celui supérieur avec y engagés tous les échelons par des pivots; 3Y le tronçon infé rieur avec y montée l'entretoise par le pivot.

L'arrangement rigide de l'escalier est donc obtenu au moyen d'un triangle ayant un côté dans l'entretoise 5 et les autres deux, respectivement, dans le premier échelon et dans le montant droit. Lorsque l'escalier est ouvert (fig. 2), les deux dents de la poignée 4 étant enclenchées dans les trous prévus à cet effet d'un des profilés intérieurs, maintiennent le tronçon 3X constamment rapproché sur 3Y réalisant un triangle rectangle ayant comme hypoténuse l'entretoise 5.

Si l'on plie l'escalier (figg. 4 et 5) après avoir déclenché les dents de l'entretoise 4, l'angle formé par la poignée et par le premier échelon augmente, alors que les deux tronçons 3X et 3Y se séparent jusqu'au point que, à escalier recueilli (fig.I), l'intervention ultérieure sur la poignée interpose les dents 4X aux deux tronçons 3X et 3Y en la maintenant séparés et en imposant un nouveau triangle de blocage.

Dans les figg. 3, 4, 5 on note que, de la pignée, même un appen- dix avec crochet flexible 4Y saille qui, positionnant la poignée en blocage, s'encroche automatiquement en un ourlet du profilé extérieur 2 pour empêcher un déblocage accidental.

Passant à la Table 2, on peut observer, en principe, que l'accouplement des deux tronçons, à employer en position ouverte ou bien fermée, est spéculaire pour poser du même côté, à droite ou bien à gauche, les deux montants avec poignée dont les profilés extéri eurs coulants pourront ainsi être empoigné et déplacés simultané ment et avec une seule main.

Auprès de l'escalier single de la Table I, l'escalier double a com porté l'étude d'arrangements ultérieurs tels que: une charnière particulière permettant l'emploi des deux tronçons en position ou verte, sans compromettre leur emploi éventuel en position fermée; un arrêt automatique unidirectionnel que n'embarasserait pas l'ou verture, tout en permettant, pendant l'emploi en position fermée, l'allongement graduel de l'escalier; l'union à escalier plié, des montants jumeaux ou spéculaires des deux tronçons.

Avant de décrire les arrangements étudiés, il est à propos de s' arrêter à examiner dans la fig. 9 le profilé extérieur 2 des mon tants on peut ainsi noter un siège en "U", indiqué avec 2X, desti né à monter avec des charnières les poignés de blocage. De plus on peut observer, sur le dos du même profilé et indiqués avec 2Y, ¡ deux protubérances réalisant un siège en "C" destiné à l'application des dispositifs spéciaux prévus pour l'accouplement de deux escaliers pliables. Le premier et peut-être le plus original des arrangements adoptés consiste en l'accouplement à deux des montants de l'escalier moyennant un couple de charnières à disposition variable, c'est à dire à renverser de 180° au côtés des deux escalier rapprochés. Les figg. I0, II, 12 montrent un des dites charnières dans la position prévue pour le divariquement des deux tronçons en position ouverte et, moyennant ces figures, on peut noter que les deux moitiés 6 et 7 de la charnière, connectée par le pivot 8, posent sur les bouts des montants respectifs, alors qu'un bras rigide (6X et 7X) en descend, monté par un pivot transversalement en un support (10 et II) reporté sur le profilé 2 et maintenu par ses protubérances 2Y.

Les deux moitiés de la charnière pourraient être réalisées en fon te d'aluminium ou en matérial plastique et, en cette dernière hypothèse, il est à propos de conformer les deux parties, selon le croquis, pour y enclencher une plaque métallique de renforcement 9, elle aussi avec un pivot avec 8. L'ouverture de l'escalier en tamée, la charnière ne peut plus être renversée puisque les axes des deux pivots 6Y et 7Y des bras de la charnière ne sont plus a lignés. De plus le défilage accidental des montants est exclus, ceux-ci étant surmontés en tête par les charnières pendant l'emploi en position ouverte.

Alors que le bras 6X et 7X de la charnière sont identiques, les supports 10 et II, auxquels ils sont montés avec leurs pivots re spectifs 6Y et 7Y, présentent des arrangements différents puisque, à charnière renversée (fig. 13), un des deux montants doit glisser auprès de l'autre dans le quel la charnière reste engagée. Dans la fig. 13 représentant la charnière renversée et un montant en défilé, en effet, on peut noter que, le support II étant engagé au montant par le pivot 12 fixant le bout 13 au profi lé extérieur, le support 10 au contraire est simplement inséreé dans le siège C formé par le protubérances 2Y. Le support II, c' est à dire celui ingagé au montant, présente aussi dans la partie inférieure, un portion avec section en "C" indiquée avec IIX dans les figg. 10, 13, 14, apte à griffer les sallies contigues 2Y des deux montants rapprochés. Une de ces saillies, celle du montant coulant, présente une interruption (fig. 13) puisque, à montants alignés, les deux tronçons ne sont pas agriffés et cependant ils peuvent être divariqués et portés en position ouverte.

Il est à propos de considérer que, pendant l'emploi en position fermée de l'escalier, la charnière renversée contribue elle aussi à maintenir rapprochés les deux montants et cela surtout quand, avant que un des deux escaliers commence à être défilé, l'encro- chement de IIX n'est pas encore arrivé. Sur les mêmes côtés portant les charnières, dans la partie inférieure (figg. I5 et 16) on trouve les disposifs unidirectionnels pendant l'emploi en position fermée et pour la connexion par couples des deux montants qui toutefois partent engagés par des pivots, dans le bouts infé rieurs 14, les pieds articulés I5 qui empêchent le glissement. Dans le support 16, fixé dans le montant défilable, le verrou 17 est logé, aussi bien qu'un ressort le poussant constamment contre le montant fixe dans lequel les trous de réglage ont été opportunément disposés.

Grâce à sa forme trapézoidale, le verrou n'exige pas d'interventions directes pendant le défilé; pour le retour du tronçon défi lé, au contraire, il faut contraster le ressort en agissant sur la pomme I7X du verrou. Même le support 16 conformé pour obtenir pendant l'emploi de l'escalier en position fermée, un agrafage semblable à celui qu'on a noté en IIX (figg. 13 et 14) et cependant, dans le but d'unir les montants même dans la phase de char nière soulevée (fig. 10), dans le montant pas défilable et en cor respondance au support I6 du verrou, un support 18 a été fixé avec un crochet 19 monté sur un pivot à actionner à la main pour encrocher le support I6. La particulière conformation de l'escalier obtenue moyennant les arrangements étudiés, permet des emplois différents tel que celui comme porte-manteaux, en position répliée. Dans ce but, les charnières pourraient présenter les pri ses nécessaires, ou bien on pourrait avoir un élement de rapport à chapeau, conformé pour l'emploi spécifique de porte-manteaux, à enclencher sur les quatre montants rapprochés.

Il y a encore à ajouter que l'escalier double peut être équipé a vec un embasement dimensionné et conformé de façon telle que, pen dant l'emploi en position fermée, il puisse être renversé et encroché sur les derniers échelons des deux tronçons pour réaliser l'estrade existant dans les escaliers traditionnels.

## Revendications

I. Arrangements pour réaliser des escaliers portatifs pliables et pour l'accouplement de deux tronçons en position fermée et ouverte, caractérisés par le fait que tous les échelons d'un escalier sont fixés par des pivots dans les deux montants, dont chacun est formé par un profilé extérieur en "C" et par un couple de profilés intérieurs auxquels les échelons sont interposés et montés par pi vots.

2. Arrangements pour réaliser des escaliers portatifs pliables et pour l'accouplement de deux tronçons en position fermée et ouverte, selon la revendication précédente, caractérisés par le fait que les montants d⁴un escalier, équipés avec des bouchons terminaux complétant le montage, se présentent alignés même après le pliement parce que les profilés intérieurs d'un des montants sont plus courts que le profilé extérieur qui pourtant est fait glisser jusqu'à atteindre l'alignement désiré.

3. Arrangements pour réaliser des escaliers portatifs pliables et pour l'accouplement de deux tronçons en position fermée et ouverte, selon les revendications précédentes, caractérisés par le fait que le dispositif particulier de blocage de l'escalier, soit ouvert soit fermé, consistantm une poignée qui, montée par une char nière sur le profilé glissant, présente deux dents ou protubéran ces avec lesquelles, par deux trous prévus à cet effet, elle interfère avec un des deux profilés intérieurs empêchant des glissements ultérieurs du profilé extérieur auprès de ceux intérieurs.

4. Arrangements pour réaliser des escaliers portatifs pliables et pour l'accouplement de deux tronçons en position fermée et ouverte, selon les revendications précédentes, caractérisés par le fait que la rigidité de la disposition de l'escalier est donné, selon les figg. 2 et 4, par une entretoise montée sur un pivot dans le premier échelon et dans le couple de profilés intérieurs coupé dans ce but en deux tronçons puisque, lorsque change la disposition de l'escalier, le triangle formé par échelon, entretoise et profilés intérieurs change aussi nécessairement. Tous les deux tringles, celui de l'escalier fermé et celui de l'escalier ouvert sont arrêtés par les deux dents de la poignée précédemment revendiquée.

5. Arrangements pour réaliser des escaliers portatifs pliables et pour l'accouplement de deux tronçons en position fermée et ouverte, selon les revendications précédentes, caractérisés par le fait que l'accouplement de deux tronçons, dans le but d'obtenir un esca lier fermé et ouvert, est exécuté de façon spéculaire, c'est à di re en disposant les deux montants avec profilé extérieur glissant et avec poignée de blocage au même côté.

6. Arrangements pour réaliser des escaliers portatifs pliables et pour l'accouplement de deux tronçons en position fermée et ouver te, selon le revendications précédentes, caractérisés par le fait que la connexion des deux tronçons est effectuée avec deux charnières montées latéralement aux montants moyennant des pivots __ transversaux permettant le renversement des charnières de 180° pour passer de l'emploi de l'escalier en position ouverte à celui en position fermée.

7. Arrangements pour réaliser des escaliers portatifs pliables et pour l'accouplement de deux tronçons en position fermée et ouverte, selon les revendications précédentes, caractérisés par le fait que la conformation des charnières est telle de surmonter, pendant l'empli de l'escalier fermé ou ouver, la tête des montants respectifs, excluant ainsi le danger d'un défilage accidental. Cette sécurité est encore augmentée par le fait que les charnières ne peuvent être renversées si l'on ne ferme pas l'escalier précédem ment pour porter à nouveau en parallèle les montants et aligner les deux pivots avec lesquels chaque charnière est montée transversalement sur son couple de montants

8. Arrangements pour réaliser des escaliers portatifs pliables et pour l'accouplement de deux tronçons en position fermée et ouver te, selon le revendications précédentes, caractérisés par la fait que le montage de chaque charnière au couple respectif de montants est réalisé au moyen des supports spéciaux insérés dans un siège en "C" des profilés extérieurs des dits montants. Tandis qu'un des dits supports est fixé sur son montant, l'autre au contraire résulte simplement en guide pour permettre à son montant, lorsque la charnière est renversée, les déplacements d'un emploi en posi tion fermée.

9. Arrangements pour réaliser des escaliers portatifs pliables et pour l'accouplement de deux tronçons en position fermée et ouverte, selon les revendications précédentes, caractérisés par un ver rou, en chaque montant du tronçon defilable, constamment poussé par un ressort contre le montant correspondant de l'autre tronçon où se trouvent les trous pour le réglage des allongements de l'e scalier fermé. Grâce à sa forme trapézoidale, le verrou, pendant le défilage de l'escalier, ne comporte pas d'intervention directes par contre, il faut agir sur le verrou contre le ressort pour faire rentrer le tronçon défilé.

10. Arrangements pour réaliser des escaliers portatifs pliables et pour l'accouplement de deux tronçons en position fermée et ouverte, selon les revendications précédentes, caractérisés par le fait que, à échelle pliée, les montants sont unis, deux à deux, au moyen de crochets montés sur des pivots en un support des montants fixes et ayant prise dans les supports des verrous.

II. Arrangements pour réaliser des escaliers portatifs pliables et pour l'accouplement de deux tronçons en position fermée et ouverte, selon les revendications précédentes, caractérisés par le fait que, pendant l'emploi en position pliée, les deux tronçons sont maintenus en rapprochement parallèle, outre que par les deux char charnières renversées, par agriffage réalisé: en haut par le support-charnière fixé au montant, en bas par le support-verrou. Le dit agriffage s'annule dans la condition de montants alignés, ou bien lorsque les deux tronçons pourraient être divariqués en posi tion d'escalier ouvert.

12. Arrangements pour réaliser des escaliers portatifs pliables et pour l'accouplement de deux tronçons en position fermée et ouverte selon les revendications précédentes, caractérisés par le fait que l'escalier plié pourrait être emploié comme porte-manteaux après avoir réalisé des prises convenables dans les charnières, ou bien en appliquant aux montants un élément convenable de report.

13. Arrangements pour réaliser des escaliers portatifs pliables et pour l'accouplement de deux tronçons en position fermée et ouverte, selon les revendications précédentes, caractérisés par l' accouplement d'un embasement apte à foncionner comme piédestal pour escalier plié, aussi bien que comme estrade pour l'escalier ouvert si renversé et encroché sur les deux derniers échelons.

14. Arrangements pour réaliser des escaliers portatifs pliables et pour l'accouplement de deux tronçons en position fermée et ouverte, selon toutes les revendications précédentes et, substantiel lement, comme illustrés et décrits pour les buts spécifiés.
